# EUROPÄISCHE PATENTSCHRIFT

(11) **EP 1 000 688 B1**
(45) Veröffentlichungstag und Bekanntmachung des Hinweises auf die Patenterteilung: **19.06.2002**
(21) Anmeldenummer: 99119884.7
(22) Anmeldetag: 07.10.1999
(51) Int. Cl.: B22D 19/00

(54) **Verfahren und Anlage zur Herstellung von Gussstücken aus Aluminium mit Einlagen**
Process and installation for producing aluminium castings with inserts
Procédé et installation pour la fabrication de pièces moulées en aluminium avec des insertions

(30) Priorität: 14.11.1998 DE 19852595
(43) Veröffentlichungstag der Anmeldung: 17.05.2000
(73) Patentinhaber: Georg Fischer Disa AG, 8207 Schaffhausen (CH)
(72) Erfinder: Damm, Norbert, 8200 Schaffhausen (CH); Zulauf, Herbert, 8245 Feuerthalen (CH)
(74) Vertreter: Lichti, Heiner, Dipl.-Ing.

(56) Entgegenhaltungen:
- WO-A-92/18269
- WO-A-93/17818
- US-A- 1 528 947
- US-A- 5 232 041
- US-A- 5 361 823
- US-A- 5 365 997
- DON RANDAL: "Cosworth Process" MODERN CASTING., Bd. 77, Nr. 3, 1. März 1987 (1987-03-01), Seiten 121-123, XP002122808 AMERICAN FOUNDRYMEN'S SOCIETY,INC. DES PLAINES., US ISSN: 0026-7562

## Beschreibung

Die Erfindung betrifft ein Verfahren zur Herstellung von Gußstücken aus Aluminium mit Einlagen aus einem anderen Werkstoff im Verbundguß, indem Formsand über einem Modell in je einem von zwei die Form bildenden Formkasten verdichtet wird, in die Form wenigstens eines Formkastens die Einlagen und gegebenenfalls Formkerne eingelegt und beide Formkasten durch Zulegen zu einer Sandform geschlossen werden, wobei die Einlagen vor dem Abgießen der Form mittels einer externen Heizeinrichtung auf eine Temperatur im Bereich der Solidustemperatur des Aluminiums aufgeheizt werden. Siehe beispielsweise WO-A-92/18269 und WO-A-93/17818.

Ferner ist die Erfindung gerichtet auf eine Anlage zur Herstellung von Gußstücken aus Aluminium mit Einlagen aus einem anderen Werkstoff im Verbundguß, mit wenigstens einer Formmaschine zur Herstellung von zweiteiligen Kastenformen, wenigstens einer Transportstrecke für den horizontalen Transport von Unterkastenform und Oberkastenform, wenigstens einer an der Transportstrecke angordneten Einlegestation zum Einlegen von Formkernen und Einlagen in den Unterkasten, einem Oberkasten- und Unterkastenform zu einer geschlossenen Form zusammenführenden Zulegegerät und einer anschließenden Gießtstation, wobei eine externe Heizeinrichtung zum Aufheizen der Einlagen auf eine Temperatur im Bereich der Solidustemperatur des Aluminiums vorgesehen ist.

Aluminium gewinnt als Konstruktionswerkstoff zunehmend an Bedeutung, da es die positiven Eigenschaften eines geringen Gewichtes, einer hohen Korrosionsbeständigkeit, einer guten Wärmeleitfähigkeit und in vielen Fällen ausreichender Festigkeitswerte miteinander vereint. Es werden deshalb heute viele technische Bauteile aus Aluminium hergestellt. Dies gilt auch für die Kraftfahrzeugtechnik, insbesondere auch für Motorblöcke mit dem Vorteil eines höheren Leistungsgewichtes und gleichzeitiger Reduzierung des Kraftstoffverbrauchs.

Wenn solche technischen Bauteile aus Aluminium in bestimmten Bereichen besonderen Beanspruchungen unterliegen, denen Aluminium nicht gerecht wird, werden Einlagen aus solchen Werkstoffen eingelegt, die diesen Anforderungen genügen. Bei Motorblöcken aus Aluminium sind dies insbesondere die Zylinderlaufflächen, die mit Laufbüchsen aus verschleißfestem Gleitmaterial ausgelegt werden. Dabei besteht die Schwierigkeit, zwischen dem Aluminiumguß und der Einlage eine einwandfreie, dauerhafte Verbindung herzustellen. Beim sogenannten Eingießen von Einlagen, bei dem die Einlage von der Aluminiumschmelze teilweise umschlossen wird, entsteht keine metallische, interkristalline Verbindung zwischen dem Gießmetall und der Einlage. Hier muß durch entsprechende konstruktive Gestaltung für eine form- und kraftschlüssige Verbindung gesorgt werden, dies gelingt durch Schrumpfen und/oder Umgießen von Hinterschneidungen etc.

Beim Verbundguß wird eine metallische, interkristalline Verbindung zwischen der Einlage und dem Gußteil erzeugt. Sie ist bei Bauteilen notwendig, die starken dynamischen oder thermischen Wechselbeanspruchungen ausgesetzt sind. Hier sind wiederum Motorblöcke und insbesondere deren Zylinderlaufflächen zu nennen. Für das Verbundgießen sind im wesentlichen zwei Methoden bekannt. Bei dem ALFIN-Verfahren wird die Einlage mit einer dünnen Aluminium-Schicht belegt. Dies geschieht dadurch, daß die Einlage in eine überhitzte Aluminiumschmelze von ca. 850°C kurz eingetaucht und gegebenenfalls anschließend in einer Schmelze von 600°C "abgeschreckt" wird. In dieser Schmelze verbleibt die Einlage bis kurz vor dem Einlegen in die Verbundguß-Form, so daß die Einlage etwa die gleiche Temperatur hat, wie die anschließend eingegossene Schmelze.

Bei einem anderen Verfahren werden fettfreie und metallisch blanke Einlagen in kaltem Zustand in die Form eingelegt und die Form geschlossen. Durch separate Öffnungen bzw. Kanäle in der Form, die bis in den Bereich der Einlagen reichen, wird eine Induktionsheizung in die Form bis zu den Einlagen eingeführt und werden die Einlagen bis in den Bereich der Solidustemperatur von Aluminium aufgeheizt. Dadurch findet in der Grenzschicht von Einlage und Gußteil ein oberflächiges Diffundieren der Metallatome unter Bildung einer Art Legierung statt. Dieses Verfahren wird insbesondere bei der Ausstattung von Aluminium-Motorblöcken mit Zylinderlaufbüchsen aus Grauguß, sogenannten Linern, angewandt.

In den vorgenannten Fällen wird der Motorblock in zweiteiligen Sandformen (kastenlos oder kastengebunden) in stets vertikaler Anordnung gegossen. Dabei steht das Kernpaket bzw. der fertige Motorblock entweder auf dem Kurbelgehäuse oder auf der Zylinderkopfseite. Die Zylinderachse liegt in der Formtrennebene und die Formen weisen gleichfalls in der Formtrennebene von außen bis zu den Einlagen führende Kanäle ausreichenden Durchmessers auf, durch welche die Heizstäbe bis zu den Einlagen eingetaucht werden. Nach dem Aufheizen werden die Heizstäbe gezogen und die Form in die Gießstation getaktet und abgegossen. Bei kastenlosen Formen ist diese Produktionsart zumindest für Motorblöcke von Reihenmotoren sinnvoll, für V-Motoren jedoch nicht ausführbar.

Bei kastengebundenen Formen wird die Formkastenwand durch die für die Heizstäbe notwendigen relativ großen Öffnungen, die in einer der Anzahl der Zylinder entsprechenden Anzahl vorhanden sein müssen, stark geschwächt. Dies wiederum schließt bestimmte Formsand- Verdichtungsverfahren, die mit hohem Druck arbeiten, insbesondere pneumatische Verdichtungsverfahren, aus bzw. muß mit einer entsprechend geringeren Formhärte gearbeitet werden, die wiederum gießtechnisch Probleme bereitet und leicht zu Oberflächenfehlern führt. Auch mit dieser Methode lassen sich V-Motorblöcke nicht realisieren, weil die unter einem Winkel zur Formtrennebene stehenden Zylinderachsen nicht mit Heizstäben erreichbar sind.

Alle bekannten kastenlos oder kastengebunden arbeitenden Formverfahren haben zudem den Nachteil, daß nur zwei Motorblöcke in einer Form nebeneinander angeordnet werden können, so daß die Leistung solcher Anlagen erheblich hinter den von herkömmlichen Grauguß-Anlagen zurückbleibt.

Der Erfindung liegt die Aufgabe zugrunde, ein Verfahren und eine Anlage vorzuschlagen, welche die Herstellung beliebiger Aluminium-Gußstücke mit Einlagen bei gleichzeitiger Leistungssteigerung gegenüber herkömmlichen Anlagen ermöglicht.

Ausgehend von dem eingangs genannten Verfahren, das zugleich den Oberbegriff des Anspruchs 1 bildet, wird diese Aufgabe dadurch gelöst, daß bei horizontaler Anordnung der Formkasten die Einlagen nach dem Einlegen in den offenen Unterkasten aufgeheizt werden, unmittelbar anschließend die Form durch Zulegen des Oberkastens geschlossen und daraufhin die Form abgegossen wird, wobei die Einlagen auf eine solche Temperatur oberhalb der Solidustemperatur des Aluminiums aufgeheizt werden, daß ihre Temperatur beim Abgießen der Form im Bereich der Solidustemperatur liegt.

Das erfindungsgemäße Verfahren nutzt zunächst die Vorteile der horizontalen Anordnung der Formkasten, wie sie bei Grauguß-Anlagen bekannt sind, die insbesondere in einem relativ einfachen Handling und einer hohen Leistung zu sehen sind. Wie bei Grauguß-Anlagen arbeitet das erfindungsgemäße Verfahren mit Unter- und Oberkasten, in denen je ein Teil der Form abgeformt wird, wobei die Kerne in der Regel nur in den auf dem Rücken liegenden, offenen Unterkasten von oben eingelegt werden. Wie die Kerne oder -im Fall von Motorblöcken- das Kernpaket werden auch die Einlagen aus dem andersartigen Werkstoff auf entsprechenden Auflagern eingelegt und am relativ problemlos zugänglichen offenen Unterkasten aufgeheizt. Anschließend wird die Form durch Zulegen des Oberkastens geschlossen und die Form, die in horizontaler Lage verbleibt oder vertikal aufgestellt wird, mit der Aluminiumschmelze gefüllt. Die Einlagen werden auf eine Temperatur aufgeheizt, die ausreichend oberhalb der Solidustemperatur des Aluminiums liegt, um die Wärmeabgabe zwischen dem Aufheizen der Einlagen und dem Abgießen der Form zu kompensieren und sicherzustellen, daß die Einlagen beim Abgießen noch eine ausreichend hohe Temperatur im Bereich der Solidustemperatur des Aluminiums aufweisen.

Entgegen aller Erwartung läßt sich dies bei den bekannt hohen Taktzeiten solcher Formanlagen problemlos verwirklichen. Die Wärmeabgabe in die Sandform ist wegen der schlechten Wärmeleitfähigkeit von Formsand relativ gering, so daß Wärme vornehmlich durch Strahlung abgegeben wird. Da in der geschlossenen Form keine Luftkonvektion stattfindet, ist der Wärmeverlust in der Form relativ gering. Dies gilt vor allem bei Laufbüchsen für die Zylinder von Motorblöcken, da in der Form zwischen der Außenseite der Laufbüchse und den benachbarten Kernflächen nur relativ enge Spalte vorhanden sind.

In der Praxis hat sich gezeigt, daß die Verweilzeit der Form zwischen dem Aufheizen der Einlagen und dem Abgießen der Form sogar einen günstigen Effekt hat. Es ist nämlich bei dem bekannten Verfahren aufgrund der für das Aufheizen zur Verfügung stehenden kurzen Zeit und der vorhandenen Geometrien kaum möglich, die Einlage über ihre gesamte Ausdehnung und Wandstärke auf die gleiche Temperatur zu bringen. Die Verweilzeit beim erfindungsgemäßen Verfahren führt zu einem Temperaturausgleich durch Wärmeleitung innerhalb der Einlage, so daß die Einlage beim Abgießen über ihre gesamte Ausdehnung die gleiche Temperatur besitzt. Die bei dem erfindungsgemäßen Verfahren notwendige Temperaturüberhöhung beim Aufheizen der Einlage liegt im Bereich von 50°C.

Bei Kastenanlagen, insbesondere für Grauguß werden in der Regel die Gußteilmassen etwa gleichmäßig auf den Unterkasten und den Oberkasten verteilt. Liegen im konkreten Fall die Einlagen dann überwiegend in der Unterkastenform und sind sie beispielsweise nur horizontal zugänglich, kann es sich empfehlen, die Form mit den Kernen und Einlagen bezüglich der Formtrennebene von Oberkasten und Unterkasten so anzuheben, daß die externe Heizeinrichtung an die Einlagen herangeführt werden kann.

Weist die Form mehrere Einlagen auf, können diese sämtlich oder gruppenweise mittels einer einzigen Heizeinrichtung aufgeheizt werden, indem diese eine der in der Gruppe vorhandenen Anzahl von Einlagen entsprechende Zahl von Heizstäben aufweist.

Bei einem horizontalen Kastentransport sind häufig mehrere Kerneinlegestationen oder Nachbearbeitungsstationen hintereinander angeordnet. Dies gibt die Möglichkeit, die Einlagen mehrstufig aufzuheizen bzw. auf Temperatur zu halten.

Das erfindungsgemäße Verfahren ist -im Gegensatz zu allen bekannten Sandform-Verfahren- besonders geeignet zur Herstellung von Motorblöcken für V-Motoren. Hierbei steht die Form auf der Seite des Kurbelgehäuses, während der Oberkasten den oberen Teil des Motorblocks abformt. Das entsprechende Kernpaket befindet sich also mit den Kernen und den Zylinderbüchsen oberhalb der horizontalen Formtrennebene so daß die Liner problemlos von oben her für die Heizeinrichtung, die unter einem entsprechenden Winkel angeordnete Heizstäbe aufweist, zugänglich sind.

Bei Motorblöcken aus Aluminium für Reihenmotoren, bei denen die Zylinderbüchsen aus einem verschleißfesten Gleitwerkstoff bestehen, werden, wie auch bei V-Motoren die Büchsen in das Kernpaket für den Motorblock eingesetzt. Bei der erfindungsgemäß vorgesehenen horizontalen Anordnung der Formkasten wird das Kernpaket mit horizontaler Achse derart in die Form des Unterkastens eingelegt, daß die horizontal liegenden Zylinderbüchsen oberhalb der Formtrennebene liegen, so daß die externe Heizeinrichtung horizontal in die Büchsen eingetaucht werden kann.

Es können im Ober- und Unterkasten wenigstens zwei Motorblock-Formen mit einander zugekehrtem Kurbelgehäuse abgeformt werden. Vorzugsweise sind jedoch vier Motorblock Formen in paarweiser Anordnung in einem Formkasten vereinigt. Das erfindungsgemäße Verfahren gibt damit im Gegensatz zu allen bekannten Verfahren die Möglichkeit der Cluster-Anordnung.

Mit dem erfindungsgemäßen Verfahren ist weiterhin die Möglichkeit gegeben, den geschlossenen Formkasten wahlweise in horizontaler oder vertikaler Lage durch steigendes Gießen mit der Aluminiumschmelze zu füllen.

Das steigende Gießen von Aluminium hat gegenüber dem Schwerkraftgießen den Vorteil, daß die Schmelze nicht turbulent in die Form einläuft, was zu Unregelmäßigkeiten im Gefüge, zu Oxidhautbildung etc. führen kann. Außerdem hat das steigende Gießen bei horizontal liegenden Formkasten Vorteile gegenüber vertikal stehenden Formkasten, weil die Steighöhe geringer ist und auch bei hohem Schmelzedurchfluß keine Turbulenzen entstehen, so daß eine höhere Gießleistung möglich ist.

Sind, wie bevorzugt, die Formen von Motorblöcken paarweise aneinander zugekehrt, werden die Formen von der Mitte des Formkastens her gemeinsam abgegossen.

Bei einer Anlage des eingangs genannten Aufbaus, die dem Oberbegriff des Anspruchs 10 entspricht, wird die Erfindungsaufgabe in vorrichtungstechnischer Hinsicht dadurch gelöst, daß die Heizeinrichtung an oder nach der Einlegestation angeordnet und aus einer Bereitschaftsstellung in die Position der Einlagen und zurück verfahrbar ist, und daß das Zulegegerät unmittelbar hinter der Station mit der Heizeinrichtung und die Gießstation unmittelbar hinter dem Zulegegerät angeordnet ist.

Durch die erfindungsgemäße Ausbildung der Anlage befindet sich zwischen der Station, in der die Einlagen aufgeheizt werden, und der Gießstation nur eine Position mit dem Zulegegerät, so daß zwischen dem Aufheizen und dem Abgießen nur zwei Arbeitstakte liegen. Da die Form und der Formkasten keinerlei Öffnungen oder Kanäle für das Einführen von Heizstäben od. dgl. aufweisen, kann die Form mit jedem beliebigen Verdichtungsverfahren hergestellt werden.

Wie bei herkömmlichen Grauguß-Anlagen können in einer einzigen Formmaschine wechselweise Oberkasten und Unterkasten abgeformt werden, die dann wechselweise auf dem Rücken bzw. auf dem Kopf auf der Transportstrecke gefördert werden. In den oben offenen Unterkasten werden die Kerne und Einlagen eingesetzt. Nach der letzten Station mit der Heizeinrichtung gelangt der Unterkasten in das Zulegegerät und wird der dort bereits zuvor aufgenommene Oberkasten auf den Unterkasten unter Schließen der Form aufgesetzt. Aus dem Zulegegerät läuft dann die Form zweckmäßigerweise sofort in die Gießstation.

Bei einer anderen bekannten Anlage für Grauguß werden Unterkasten und Oberkasten getrennt von je einer Formmaschine abgeformt und auf einer eigenen Transportstrecke weitergefördert. Hierbei gelangen also die Unterkasten unmittelbar nacheinander in die Kerneinlegestation oder -stationen. Dies gibt die Möglichkeit, die Einlagen schon vor der letzten Station aufzuheizen und in den Folgestationen weitere Heizeinrichtungen anzuordnen, um die Einlagen vorzuheizen, auf Endtemperatur aufzuheizen und anschließend warmzuhalten.

Die Heizeinrichtung kann zwischen der Kerneinlegestation und dem Zulegegerät mit dem Unterkasten mitführbar sein, so daß die Aufheizung während des Transports zwischen diesen beiden Positionen erfolgt.

Schließlich ist gemäß einem Ausführungsbeispiel vorgesehen, daß an der Gießstation einer solchen Anlage ein Schmelzeofen mit Steigrohr zum Anschluß an den Formkasten für das steigende Gießen angeordnet ist.

Nachstehend ist die Erfindung anhand einiger in der Zeichnung gezeigter Ausführungsbeispiele beschrieben. In der Zeichnung zeigen:
- Fig. 1: einen schematischen Schnitt einer Unterkastenform mit eingelegten Kernpaketen für die Herstellung von Motorblöcken für Reihenmotoren;
- Fig. 2: einen schematischen Schnitt der Unterkasten- und Oberkastenform während des Zulegens des Oberkastens;
- Fig. 3: einen schematischen Schnitt einer Unterkastenform zur Herstellung von Motorblöcken für V-Motoren einschließlich Heizeinrichtung;
- Fig. 4: einen der Fig. 2 entsprechenden Schnitt von Unterkasten- und Oberkastenform während des Zulegens des Oberkastens;
- Fig. 5: eine Draufsicht auf einen Teil einer Formanlage und
- Fig. 6: eine Ansicht eines Teils einer anderen Ausführung der Formanlage.

Die Zeichnung wird nachfolgend anhand der Herstellung von Motorblöcken mit eingelegten Zylinderbüchsen, sogenannten Linern beschrieben, jedoch sind das Verfahren und die Anlage gemäß der Erfindung auch zur Herstellung beliebiger anderer technischer Bauteile aus Aluminiumguß mit Einlagen anwendbar.

In Fig. 1 ist ein herkömmlicher Unterkasten 1 gezeigt, in welchem in einer wiederum herkömmlichen Formmaschine die Unterkastenform 2 durch Verdichten von Formsand über einem Modell hergestellt wird. Die Herstellung erfolgt in der Regel auf dem Kopf, also in einer gegenüber der Fig.1 um 180° gedrehten Position. In der Unterkastenform 2 ist beim gezeigten Ausführungsbeispiel ferner ein zentraler Anguß 3 für das steigende Gießen von unten eingeformt, der über Verteiler 4 Verbindung zu den Formräumen der Unterkastenform 2 hat.

In die oben offene Unterkastenform 2 sind zwei Kernpakete 5 für die Herstellung von Motorblöcken für Reihenmotoren eingelegt, und zwar derart, daß die Kerne 6 für das Kurbelgehäuse einander zugekehrt sind, während sich die Zylinderkopfseite 7 jeweils außen befindet. In die Zylinderbohrungen 8 sind die Laufbüchsen (Liner) 9 aus einem verschleißfestem Gleitmaterial eingesetzt.

An der in Fig. 1 gezeigten Station einer Transportstrecke befinden sich an gegenüberliegenden Seiten Heizeinrichtungen 10 mit induktiv arbeitenden Heizstäben 11, die horizontal in die Liner 9 von außen einfahrbar sind. Die Heizstäbe 11 sind vorzugsweise registerartig entsprechend der Anzahl der Zylinder angeordnet und gemeinsam verfahrbar. Um das Eintauchen der Heizstäbe 11 zu ermöglichen, sind die Kernpakete 5 mit ihrer Achse oberhalb der Formtrennebene angeordnet, also gegenüber ihrer üblichen Lage um etwa den halben Durchmesser der Liner angehoben. An der Station gemäß Fig. 1 werden die Liner 9 auf eine Temperatur aufgeheizt, die oberhalb der Solidustemperatur des Aluminiums liegt. Ist die gewünschte Temperatur erreicht, werden die Heizstäbe 11 gezogen und im nächsten Arbeitstakt, wie Fig. 2 zeigt, der Oberkasten 13 mit der Oberkastenform 14 zugelegt und die Form geschlossen. Die Oberkastenform 14 kann Steiger 15 und an diesem oder gegebenenfalls zusätzlich Speiser aufweisen. Die geschlossene Form wird dann von unten im steigenden Gießen über den Anguß 3 abgegossen.

Fig. 3 zeigt wiederum einen Unterkasten 1 mit der Unterkastenform 2, in diesem Fall jedoch zur Herstellung von Motorblöcken für V-Motoren. In diesem Anwendungsfall sitzen die Kernpakete 16 mit dem kurbelseitigen Teil in der Unterkastenform 2, während die zylinderkopfseitigen Teile des Kernpakets oberhalb der Formtrennebene freiliegen. In die Zylinderbohrungen des Kernpaketes 16 sind wiederum Liner 17 eingesetzt, die mittels entsprechend winklig angestellter Heizstäbe 18 aufgeheizt werden können. Die Heizstäbe 18 sitzen gegebenenfalls an nach innen abgekröpften Zuleitungen, um sie in Achsrichtung platzsparend ein- und ausfahren zu können. Sind die Liner 17 auf die gewünschte Temperatur aufgeheizt, wird anschließend der Oberkasten 13 mit der Oberkastenform 14 zugelegt und die Form geschlossen. Anschließend wandert der Formkasten in die Gießstation.

Fig. 5 zeigt in Draufsicht einen Ausschnitt auf eine Formanlage mit einer Formstation 20 und einer daran anschließenden Transportstrecke 21 mit Kerneinlegestation 22 und einem am Kopf der Transportstrecke 21 angeordneten Zulegegerät 23, das zugleich die Transportstrecke 21 mit einer Gieß- und Kühlstrecke 24 mit Gießstation 25 verbindet. In der Formstation 20 werden wechselweise Unterkastenformen 2 (Fig. 1 und 3) und Oberkastenformen 14 (Fig. 2 und 4) hergestellt, wobei die Unterkastenform anschließend gewendet wird, so daß sie nach oben offen ist. Die Unterkasten- 2 und Oberkastenformen 14 werden abwechselnd auf die Transportstrecke 21 abgegeben, gelangen dort zunächst in eine Einlegestation 26, in der beispielsweise die Kernpakete 5 mit den Linern 9, beispielsweise gemäß Fig. 1 in die Unterkastenform 2 eingesetzt werden. Nach zwei weiteren Transportschritten gelangen die Unterkastenformen 2 in die Station 27, in der die Heizstäbe 11 der Heizeinrichtung 10 horizontal in die Liner von beiden Seiten eingefahren werden und diese bis oberhalb der Solidustemperatur aufheizen. Im gleichen Arbeitstakt ist eine vorlaufende Oberkastenform 14 in das Zulegegerät 23 gelangt und dort angehoben worden. Nach Ziehen der Heizstäbe 11 wird im nächsten Arbeitstakt die Unterkastenform 2 mit den aufgeheizten Linern in das Zulegegerät 23 gefördert, die dort befindliche Oberkastenform 14 auf die Unterkastenform 2 aufgesetzt und der geschlossene Formkasten auf die Transportstrecke 24 transportiert und mittels eines Stoßantriebs 28 in die Gießstation 15 umgesetzt, in der der geschlossene Formkasten von unten her über den Anguß 3 und die Verteiler 4 (Fig. 1) von unten steigend abgegossen wird.

Statt nur einer Formmaschine, wie in Fig. 5 gezeigt, können auch zwei Formmaschinen vorgesehen sein, die an parallelen Transportstrecken angeordnet sind und jeweils nur Unterkastenformen bzw. Oberkastenformen herstellen. Diese wandern dann auf den parallelen Transportstrecken in der gleichen Richtung zu einem Zulegegerät, das ähnlich dem Zulegegerät 23 ausgebildet ist und die Transportstrecken an ihrem Kopf überbrückt. Ein Teil einer solchen Anlage ist in Fig. 6 gezeigt, die nur die Transportstrecke 29 für die Unterkastenformen wiedergibt, die in diesem Fall also unmittelbar hintereinander laufen. Unmittelbar vor dem Zulegegerät 23 ist wiederum eine Station 27 mit der Heizeinrichtung 10 angeordnet. Unmittelbar hinter dem Zulegegerät 23 findet sich die Gießstation 25 mit einem Schmelzeofen und einem nicht gezeigten Steigrohr, der gegebenenfalls fahrbar ist, um das Steigrohr an den unten liegenden Anguß 3 anzuschließen.

Statt der gezeigten Ausführungsbeispiele kann das Abgießen der Formen auch in vertikaler Stellung erfolgen, in die sie hinter dem Zulegegerät aufgestellt werden.

## Patentansprüche

1. Verfahren zur Herstellung von Gußstücken aus Aluminium mit Einlagen (9) aus einem anderen Werkstoff im Verbundguß, indem Formsand über einem Modell in je einem (1) von zwei die Form bildenden Formkasten (1, 13) verdichtet wird, in die Form wenigstens eines Formkastens (1) die Einlagen (9) und gegebenenfalls Formkerne (5) eingelegt und beide Formkasten (1, 13) durch Zulegen zu einer Sandform (2, 14) geschlossen werden, wobei die Einlagen vor dem Abgießen der Form mittels einer externen Heizeinrichtung (10) auf eine Temperatur im Bereich der Solidustemperatur des Aluminiums aufgeheizt werden, **dadurch gekennzeichnet, daß** bei horizontaler Anordnung der Formkasten (1, 13) die Einlagen (9) nach dem Einlegen in den offenen Unterkasten (1) aufgeheizt werden, unmittelbar anschließend die Form durch Zulegen des Oberkastens (13) geschlossen und daraufhin die Form (2, 14) abgegossen wird, wobei die Einlagen (9) auf eine solche Temperatur oberhalb der Solidustemperatur des Aluminiums aufgeheizt werden, daß sie beim Abgießen der Form noch eine Temperatur im Bereich der Solidustemperatur aufweisen.

2. Verfahren nach Anspruch 1, **dadurch gekennzeichnet, daß** die Form (2, 14) und die Kerne (5) und Einlagen (9) bezüglich der Formtrennebene von Oberkasten (13) und Unterkasten (1) so angeordnet werden, daß die externe Heizeinrichtung (10) an die Einlagen (9) herangeführt werden kann.

3. Verfahren nach Anspruch 1 oder 2, **dadurch gekennzeichnet daß** die Einlagen (9) einer Form (2, 14) sämtlich oder gruppenweise mittels der Heizeinrichtung (10) aufgeheizt werden.

4. Verfahren nach einem der Ansprüche 1 bis 3, **dadurch gekennzeichnet, daß** die Einlagen (9) mehrstufig aufgeheizt bzw. auf Temperatur gehalten werden.

5. Verfahren nach einem der Ansprüche 1 bis 4 zur Herstellung von Motorblöcken für Reihenmotoren, indem Zylinderbüchsen (9) aus einem verschleißfesten Werkstoff in das den Motorblock abformende Kernpaket (5) eingelegt werden, **dadurch gekennzeichnet, daß** das Kernpaket (5) mit im wesentlichen horizontaler Achse derart in die Form (2) des Unterkastens (1) eingelegt wird, daß die horizontal liegenden Zylinderbüchsen (9) oberhalb der Formtrennebene liegen, und daß die externe Heizeinrichtung (10) horizontal in die Zylinderbüchsen eingetaucht wird.

6. Verfahren nach Anspruch 5, **dadurch gekennzeichnet, daß** im Formkasten wenigstens (1, 13) zwei Motorblock-Formen mit einander zugekehrtem Kurbelgehäuse abgeformt werden.

7. Verfahren nach Anspruch 6, **dadurch gekennzeichnet, daß** im Formkasten (1, 13) vier Motorblock-Formen paarweise mit einander zugekehrtem Kurbelgehäuse abgeformt werden.

8. Verfahren nach Anspruche 6 oder 7, **dadurch gekennzeichnet, daß** die einander zugekehrten Formen von der Mitte des Formkastens her gemeinsam abgegossen werden.

9. Verfahren nach einem der Ansprüche 1 bis 8, **dadurch gekennzeichnet, daß** der geschlossene Formkasten (1, 13) in horizontaler oder vertikaler Lage durch steigendes Gießen mit der Aluminiumschmelze gefüllt wird.

10. Anlage zur Herstellung von Gußstücken aus Aluminium mit Einlagen (9) aus einem anderen Werkstoff im Verbundguß, mit wenigstens einer Formmaschine (20) zur Herstellung von zweiteiligen Kastenformen, wenigstens einer Transportstrecke (21) für den horizontalen Transport von Unterkastenform (2) und Oberkastenform (14), wenigstens einer an der Transportstrecke angeordneten Einlegestation (26) zum Einlegen von Formkernen (5) und Einlagen (9) in den Unterkasten (1), einem Oberkasten- (14) und Unterkastenform (2) zu einer geschlossenen Form (2, 14) zusammenführenden Zulegegerät (23) und einer anschließenden Gießstation (25), wobei eine externe Heizeinrichtung (10) zum Aufheizen der Einlagen (9) auf eine Temperatur im Bereich der Solidustemperatur des Aluminiums vorgesehen ist, **dadurch gekennzeichnet, daß** die Heizeinrichtung (10) an oder nach der Einlegestation (26) angeordnet und aus einer Bereitschaftsstellung in die Position der Einlagen (9) und zurück verfahrbar ist, und daß das Zulegegerät (23) unmittelbar hinter der Station (27) mit der Heizeinrichtung (10) und die Gießstation (25) unmittelbar hinter dem Zulegegerät (23) angeordnet ist.

11. Anlage nach Anspruch 10 mit je einer Formmaschine für die getrennte Herstellung von Unterkasten- (2) und Oberkastenformen (4), je einer an die Formmaschinen anschließenden Transportstrecke für die Unterkasten (2) bzw. Oberkastenformen (14), wenigstens einer Kerneinlegestation (26) an der Unterkasten-Transportstrecke (29) und einem danach angeordneten, beide Transportstrecken überbrückenden Zulegegerät (23), **dadurch gekennzeichnet, daß** an der Transportstrecke (29) für die Unterkastenformen (2) wenigstens an der letzten Station (27) vor dem Zulegegerät (23) eine externe Heizeinrichtung (10) angeordnet ist.

12. Anlage nach Anspruch 11, **dadurch gekennzeichnet, daß** an der Unterkasten-Transportstrecke (29) mehrere Stationen mit je einer externen Heizeinrichtung (10) vorgesehen sind.

13. Anlage nach einem der Ansprüche 10 bis 12, **dadurch gekennzeichnet, daß** die Heizeinrichtung zwischen der Kerneinlegestation (26) und dem Zulegegerät (29) mit der Unterkastenform (2) mitführbar ist.

14. Anlage nach einem der Ansprüche 10 bis 13, **dadurch gekennzeichnet, daß** an der Gießstation (25) ein Schmelzeofen (30) mit Steigrohr zum Anschluß an den Formkasten (1, 13) für das steigende Gießen angeordnet ist.

## Claims

1. Method for the manufacture of castings from aluminium with inserts (9) of another material in composite casting, in that moulding sand is compacted by means of a pattern in in each case one (1) of two moulding boxes (1, 13) forming the mould, in the mould of at least one moulding box (1) are inserted the inserts (9) and optionally mould cores (5) and both moulding boxes (1, 13) are closed by adding to a sand mould (2, 14) and prior to the casting of the mould, the inserts are heated by means of an external heating device (10) to a temperature in the range of the solidus temperature of the aluminium, **characterized in that** in the case of a horizontal arrangement of the moulding boxes (1, 13), the inserts (9) are heated after insertion in the lower boxes (1), immediately thereafter the mould is closed by adding the upper box (13) and then the mould (2, 14) is cast, the inserts (9) being heated to a temperature above the solidus temperature of aluminium such that during the casting of the mould they still have a temperature in the range of the solidus temperature.

2. Method according to claim 1, **characterized in that** the mould (2, 14), cores (5) and inserts (9) are so arranged with respect to the mould junction of upper boxes (13) and lower boxes (1), that the external heating device (10) can be brought up to the inserts (9).

3. Method according to claim 1 or 2, **characterized in that** the inserts (9) of a mould (2, 14) are heated altogether or groupwise by means of the heating device (10).

4. Method according to one of the claims 1 to 3, **characterized in that** the inserts (9) are heated or maintained at a temperature in multistage manner.

5. Method according to one of the claims 1 to 4 for the manufacture of engine blocks for in-line engines, in that cylinder liners (9) made from a wear-resistant material are inserted in the core stack (5) moulding the engine block, **characterized in that** the core stack (5) with a substantially horizontal axis is inserted in the mould (2) of the lower box (1) in such a way that the horizontally positioned cylinder liners (9) are located above the mould junction and that the external heating device (10) is plunged horizontally into the cylinder liners.

6. Method according to claim 5, **characterized in that** in the moulding box are shaped at least two engine block shapes with facing crank case.

7. Method according to claim 6, **characterized in that** in the moulding box (1, 13) are shaped four engine block shapes in pairwise manner with facing crank case.

8. Method according to claim 6 or 7, **characterized in that** the facing shapes are cast together from the centre of the moulding box.

9. Method according to one of the claims 1 to 8, **characterized in that** the closed moulding box (1, 13) is filled in the horizontal or vertical position by uphill casting with the molten aluminium.

10. Installation for the manufacture of castings of aluminium with inserts (9) from another material in composite casting, with at least one moulding machine (20) for the manufacture of two-part box moulds, at least one conveyor (21) for the horizontal conveying of lower box mould (2) and upper box mould (14), at least one inserting station (26) located on the conveyor for inserting mould cores (5) and inserts (9) in the lower boxes (1), an adding device (23) bringing an upper box mould (14) and lower box mould (2) together to form a closed mould (2, 14) and a following casting station (25), an external heating device (10) being provided for heating the inserts (9) to a temperature in the range of the solidus temperature of aluminium, **characterized in that** the heating device (10) is positioned at or following the inserting station (26) and can be moved from a readiness position into the position of the inserts (9) and back again, and that the adding device (23) is located immediately behind the station (27) with the heating device (10) and the casting station (25) immediately behind the adding device (23).

11. Installation according to claim 10 with in each case one moulding machine for the separate manufacture of lower box moulds (2) and upper box moulds (4), in each case one conveyor connected to the moulding machines for the lower box moulds (2) and upper box moulds (14), at least one core inserting station (26) on the lower box conveyor (29) and a following adding device (23) bridging both conveyors, **characterized in that** an external heating device (10) is provided on the conveyor (29) for the lower box mould (2), at least at the final station (27) before the adding device (23).

12. Installation according to claim 11, **characterized in that** several stations with in each case an external heating device (10) are provided on the lower box conveyor (29).

13. Installation according to one of the claims 10 to 12, **characterized in that** the heating device can be carried along with the lower box mould (2) between the core inserting station (26) and the adding device (23).

14. Installation according to one of the claims 10 to 13, **characterized in that** at the casting station (25) is provided a melting furnace (30) with rising pipe for connection to the moulding boxes (1, 13) for uphill casting.

## Revendications

1. Procédé de fabrication de pièces composites de fonderie en aluminium comportant des inserts (9) réalisés dans un autre matériau, dans lequel on compacte du sable de moulage au-dessus d'un gabarit à chaque fois dans une (1) de deux coquilles (1,13) constituant le moule, on place les inserts (9) et le cas échéant les noyaux de moule (5) dans le moule d'au moins une coquille (1), et on ferme les deux coquilles (1,13) par remmoulage pour former le moule de sable (2,14), les inserts étant chauffés, avant le remplissage du moule par coulée, à une température voisine de la température de solidus de l'aluminium au moyen d'un dispositif chauffant (10) externe, **caractérisé en ce que**, les coquilles (1,13) étant disposées horizontalement, les inserts (9) sont chauffés après avoir été introduits dans la coquille inférieure (1) ouverte, **en ce qu'**immédiatement après, on ferme le moule par remmoulage de la coquille supérieure (13) et **en ce que** l'on remplit ensuite par coulée le moule (2,14), les insérts (9) étant chauffés à une température supérieure à la température de solidus de l'aluminium de façon telle que, lors du remplissage du moule par coulée, ils présentent encore une température voisine de la température de solidus.

2. Procédé selon la revendication 1, **caractérisé en ce que** le moule (2,14) et les noyaux (5) et inserts (9) sont disposés de telle façon par rapport au plan de joint du moule de la coquille supérieure (13) et de la coquille inférieure (1) que le dispositif chauffant (10) externe peut être amené à proximité des inserts (9).

3. Procédé selon la revendication 1 ou 2, **caractérisé en ce que** les inserts (9) d'un moule (2,14) sont chauffés ensemble ou par groupes au moyen du dispositif chauffant (10).

4. Procédé selon l'une quelconque des revendications 1 à 3, **caractérisé en ce que** les inserts (9) sont chauffés ou maintenus à température en plusieurs étapes.

5. Procédé selon l'une quelconque des revendications 1 à 4 de fabrication de blocs de cylindres pour moteurs à cylindres en ligne, dans lequel des chemises de cylindre (9) réalisées dans un matériau résistant à l'usure sont insérées dans l'ensemble-noyau (5) formant le bloc de cylindres, **caractérisé en ce que** l'ensemble-noyau (5) à axe sensiblement horizontal est inséré de telle façon dans le moule (2) de la coquille inférieure (1) que les chemises de cylindres (9) placées horizontalement sont situées au-dessus du plan de joint, et **en ce que** le dispositif chauffant (10) externe est plongé horizontalement dans les chemises de cylindres.

6. Procédé selon la revendication 5, **caractérisé en ce qu'**au moins deux moules de blocs de cylindres dont les carters de vilebrequin se font face sont remplis par coulée dans la coquille (1,13).

7. Procédé selon la revendication 6, **caractérisé en ce que** quatre moules de blocs de cylindres dont les carters de vilebrequin se font face sont remplis par coulée par paires dans la coquille (1,13).

8. Procédé selon les revendications 6 ou 7, **caractérisé en ce que** les moules se faisant face sont remplis ensemble par coulée en partant du milieu de la coquille.

9. Procédé selon l'une quelconque des revendications 1 à 8, **caractérisé en ce que** l'on remplit la coquille (1,13) fermée en position verticale ou horizontale de coulée d'aluminium par coulée montante.

10. Installation pour la fabrication de pièces moulées en aluminium en coulée composite comportant des inserts (9) réalisés dans un autre matériau, comprenant au moins une machine de production de moules (20) pour la fabrication de moules à deux coquilles, au moins une voie de transport (21) pour le transport horizontal de la coquille inférieure (2) de moule et de la coquille supérieure (14) de moule, au moins une station d'insertion (26) disposée au bord de la voie de transport pour l'insertion des noyaux de moule (5) et des inserts (9) dans la coquille inférieure (1), un dispositif de remmoulage (23) joignant la coquille supérieure (14) de moule et la coquille inférieure (2) de moule en un moule fermé (2,14) et une station de coulée (25) attenante, un dispositif chauffant (10) externe étant prévu pour chauffer les inserts (9) à une température voisine de la température de solidus de l'aluminium, **caractérisée en ce que** le dispositif chauffant (10) est disposé au niveau de ou après la station d'insertion (26) et peut être amené d'une position d'attente dans la position d'insertion des inserts (9) et inversement, et **en ce que** le dispositif de remmoulage (23) est disposé immédiatement derrière la station (27) comprenant le dispositif chauffant (10) et la station de coulée (25), directement derrière le dispositif de remmoulage (23).

11. Installation selon la revendication 10 comprenant à chaque fois une machine de production de moules pour la fabrication séparée des coquilles inférieures (2) de moule et des coquilles supérieures (4) de moule, une voie de transport débouchant au niveau des machines de production de moules pour les coquilles inférieures (2) de moule ou les coquilles supérieures (14) de moule, au moins une station d'introduction d'inserts (26) au bord de la voie de transport (29) des coquilles inférieures et un dispositif de remmoulage (23) disposé après celle-ci et enjambant les deux voies de transport, **caractérisée en ce qu'**au bord de la voie de transport (29) des coquilles inférieures (2) de moule est mis en place un dispositif chauffant (10) externe, au moins au niveau de la dernière station (27) avant le dispositif de remmoulage (23).

12. Installation selon la revendication 11, **caractérisée en ce qu'**au niveau de la voie de transport (29) des coquilles inférieures sont prévues plusieurs stations comprenant chacune un dispositif chauffant (10) externe.

13. Installation selon l'une quelconque des revendications 10 à 12, **caractérisée en ce que** le dispositif chauffant peut être déplacé en même temps que la coquille inférieure (2) de moule entre la station d'insertion des noyaux (26) et le dispositif de remmoulage (23).

14. Installation selon l'une quelconque des revendications 10 à 13, **caractérisée en ce que** l'on installe au niveau de la station de coulée (25) un four à fusion (30) présentant une conduite montante pour la liaison à la coquille de moule (1,13) pour la coulée montante.
